# EUROPÄISCHE PATENTSCHRIFT

(11) **EP 3 038 876 B1**
(45) Veröffentlichungstag und Bekanntmachung des Hinweises auf die Patenterteilung: **30.10.2019**
(21) Anmeldenummer: 14771531.2
(22) Anmeldetag: 11.09.2014
(51) Int. Cl.: B61D 19/00, B61D 41/00

(54) **WAGENKASTEN FÜR EIN SCHIENENFAHRZEUG, MIT EINER VON AUSSEN ABLESBAREN ANZEIGEVORRICHTUNG**
WAGON BODY FOR A RAIL VEHICLE, HAVING A DISPLAY DEVICE READABLE FROM THE OUTSIDE
CAISSE DE VÉHICULE FERROVIAIRE AVEC DISPOSITIF D'AFFICHAGE VISIBLE DE L'EXTÉRIEUR

(30) Priorität: 14.10.2013 DE 102013220625
(43) Veröffentlichungstag der Anmeldung: 06.07.2016
(73) Patentinhaber: Siemens Mobility GmbH, 81739 München (DE)
(72) Erfinder: EHRHOFF, Jens, 47829 Krefeld (DE); SCHIEFER, Benno, 40233 Düsseldorf (DE)
(86) Internationale Anmeldenummer: PCT/EP2014/069373
(87) Internationale Veröffentlichungsnummer: WO 2015/055356

(56) Entgegenhaltungen:
- EP-A1- 2 319 743
- AT-U1- 11 965
- DE-A1-102008 018 938
- US-A1- 2005 289 611
- US-A1- 2011 314 494

## Beschreibung

Die Erfindung bezieht sich auf einen Wagenkasten für ein Schienenfahrzeug, mit einer Fahrzeugtür und einer von einer Außenseite des Wagenkastens aus ablesbaren Anzeigevorrichtung für sich auf den Wagenkasten beziehende Fahrgastinformationen.

Bislang, beispielsweise bei Fahrzeugen der DB-Baureihe 403 (ICE 3), werden Anzeigevorrichtungen für Fahrgastinformationen, die beispielsweise zur Anzeige von Zugziel, Wagenstand, Wagenklasse usw. dienen, typischer Weise neben den Einstiegstüren im Bereich eines Fensterbandes angeordnet.

Dies hat zur Folge, dass entweder auf jeder Seite der Tür potentielle Sitzplätze entfallen bzw. diese Plätze an dieser Stelle keine Fenster aufweisen können, da für die Anzeigevorrichtung ein Blindfeld erforderlich ist. Wenn die Anzeigevorrichtungen niedrig positioniert sind, besteht zudem die Problematik, dass sie ergonomisch ungünstig platziert und damit schlecht lesbar sind.

Die Offenlegungsschrift DE 10 2008 018 938 A1 offenbart eine Anzeigevorrichtung in einer Fahrzeugtür zur Anzeige einer Sitzbelegung im Fahrzeug.

Ausgehend hiervon liegt der Erfindung die Aufgabe zugrunde, einen Wagenkasten für ein Schienenfahrzeug der eingangs genannten Art derart weiterzuentwickeln, dass die Anzeigevorrichtung für Fahrgastinformationen günstiger platziert wird.

Diese Aufgabe wird dadurch gelöst durch die Merkmale des unabhängigen Patentanspruchs 1. Bevorzugte Ausführungsformen der Erfindung ergeben sich aus den Unteransprüchen.

Die Anzeigevorrichtung ist in die Fahrzeugtür integriert. Dadurch ist es möglich, auch der Fahrzeugtür benachbarte Bereiche des Wagenkastens mit Sitzplätzen auszustatten, bei denen Fenster vorgesehen werden können. Zudem wird die Wahrnehmung der Anzeigevorrichtung zum Ablesen der Fahrgastinformationen für Passagiere verbessert, da sich die Fahrzeugtür dafür besser eignet als davon entfernt liegende Außenbereiche des Wagenkastens. Denn Fahrgast relevante Informationen wie z.B. Wagen-Nr. und Klassenzuordnung sind visuell direkt mit dem Einstiegsbereich des betreffenden Waggons gekoppelt.

Die Anzeigevorrichtung kann rechtwinkelig ausgebildet sein und ein unterer Rand der Anzeigevorrichtung kann mit einem unteren Rand eines Fensterbandes des Wagenkastens fluchten. In dieser Weise wird ein ästhetisch ansprechendes Erscheinungsbild des Wagenkastens in einer Seitenansicht erzielt. Die Anzeigevorrichtung integriert sich in die bestehende Optik des Wagenkastens, die von dem durchlaufenden Fensterband geprägt ist.

Weiterhin weist die Fahrgasttür eine Ausnehmung auf, die durch ein umlaufendes Rahmenprofil gebildet wird, und zur Aufnahme der Anzeigevorrichtung dient.

Die Anzeigevorrichtung selber kann mehrteilig sein und einen Gehäusegrundkörper, welcher kastenförmig ausgebildet sein kann, und einen Gehäusedeckel aufweisen, wobei der Gehäusedeckel eine Öffnung für ein Anzeigefeld der Anzeigevorrichtung aufweist und dieses Anzeigefeld auf der Innenseite der Öffnung an dem Gehäusedeckel befestigt ist. Somit kann erforderliche Elektronik für die Anzeigevorrichtung in dem Gehäusegrundkörper integriert sein, wobei das Anzeigefeld an dem Gehäusedeckel gehalten ist.

Über einen Gehäuseadapter kann die Anzeigevorrichtung geeignet an der Innenseite der Fahrgasttür montiert werden, wobei die Befestigung des Gehäuseadapters selber an dem Rahmenprofil erfolgt, bevorzugt per Klebeverbindung.

Der Gehäuseadapter kann eine an die Position des Anzeigefeldes der Anzeigevorrichtung angepasste Öffnung aufweisen, die von außen mit einem Abdeckglas verschlossen sein kann und flächenbündig mit der Außenfläche der Einstiegstür abschließen kann. In dieser Weise kann zwischen die Anzeigevorrichtung mit ihrem Gehäusegrundkörper und Gehäusedeckel und einer Innenseite einer Türbeplankung das kastenförmige Adaptergehäuse gesetzt werden, welches einen Schutz der Anzeigevorrichtung bildet. Das vorgesehene Abdeckglas gewährleistet eine Wahrnehmbarkeit des Anzeigefeldes der Anzeigevorrichtung von außen durch Fahrgäste.

Das Adaptergehäuse kann zusätzlich von Innen umlaufend am Rand der jeweiligen Ausschnitte von Adaptergehäuse und Türbeplankung befestigt, insbesondere verklebt sein. Dadurch wird das Adaptergehäuse gegenüber der Türbeplankung abgedichtet, so dass von außen kein Eintrag von Wasser, Schmutz oder Ähnlichem möglich ist.

Zur Abdichtung des Gehäusegrundkörpers der Anzeigevorrichtung gegenüber dem umlaufenden Rahmenprofil zum Innenraum hin, kann ein umlaufender Rand eines Bodens des Gehäusegrundkörpers der Anzeigevorrichtung in Richtung auf die Wagenkastenaußenseite abgewinkelt sein und zur Ausbildung einer Labyrinthdichtung in eine umlaufende Nut des Wabenprofils der Fahrgasttür eingreifen.

Alternativ dazu ist es auch möglich, dass der umlaufende Rand des Gehäusegrundkörpers auf einer Innenseite des Rahmenprofils anliegt.

Ein Ausführungsbeispiel der Erfindung wird nachfolgend unter Bezugnahme auf die Zeichnungen noch näher erläutert. Es zeigen:
- Figur 1: eine schematische Querschnittsansicht eines mit einer Anzeigevorrichtung ausgestatteten Bereichs einer Fahrzeugtür,
- Figur 2: eine Seitenansicht eines Wagenübergangsbereichs eines Hochgeschwindigkeits-Schienenfahrzeugs.

Wie aus Figur 1 hervor geht, zeigt eine Fahrzeugtür, die bei einem Wagenkasten eines Schienenfahrzeugs eingesetzt ist, auf ihrer Außenseite eine Türbeplankung 1 sowie innerhalb der Fahrzeugtür einen umlaufenden Rahmen 2, der eine Anzeigevorrichtung 3 für Fahrgastinformationen umgibt. Die Anzeigevorrichtung 3 weist einen Gehäusegrundkörper 4 auf, in dem elektronische Komponenten 5, 6 der Anzeigevorrichtung 3 angeordnet sind. Zur Aufnahme der elektronischen Komponenten 5, 6 ist der Gehäusegrundkörper 4 kastenförmig ausgebildet. Zu seiner Befestigung zeigt der Gehäusegrundkörper einen seitlich verlängerten Boden 7, der sich über einen kastenförmigen Abschnitt 8 des Gehäusegrundkörpers 4 seitlich hinaus erstreckt, und zwar bis hin zu dem umlaufenden Rahmenprofil 2. Ein umlaufender Rand des Bodens 7 ist mit Hilfe von Verschraubungen 9 von der Innenseite des Wagenkastens aus an dem umlaufenden Rahmenprofil 2 befestigt.

Zur Abdichtung des Bodens 7 gegenüber dem umlaufenden Rahmenprofil 2 ist ein äußerster Rand 10 des Gehäusegrundkörpers 4 in Richtung auf die Wagenkastenaußenseite abgewinkelt und greift zur Ausbildung einer Labyrinthdichtung 11 in eine umlaufende Nut 12 des Rahmenprofils 2 der Fahrgasttür ein. Je nach Erfordernis befinden sich im Bereich der Verschraubungen 9 noch zusätzliche Dichtungen.

Der kastenförmige Abschnitt 8 des Gehäusegrundkörpers 4 ist mit einem Gehäusedeckel 13 verschlossen, der auf seiner dem Boden 7 zugewandten Seite ein Anzeigefeld zeigt, auf dem Fahrgastinformationen darstellbar sind, die den zugehörigen Wagenkasten betreffen, und das im Bereich einer Öffnung des Gehäusedeckels 13 liegt.

Zwischen der Außenbeplankung 1 der Fahrgasttür und der Anzeigevorrichtung 3 ist ein Adaptergehäuse 15 vorgesehen, das ebenfalls kastenförmig ausgebildet ist. Bei der Fertigung der Fahrzeugtür sind zunächst das Adaptergehäuse 15 und sodann die Anzeigevorrichtung 3 von Innen eingeschoben und befestigt. Das Adaptergehäuse 15 ist ebenfalls an dem umlaufenden Rahmenprofil 2 befestigt. Dazu zeigt das umlaufende Rahmenprofil 2 in Richtung auf die Anzeigevorrichtung 3 einen Rücksprung 16. Ein umlaufender Rand 17 des Adaptergehäuses 15 ist, bezogen auf den Wagenkasten, an einer Innenseite des umlaufenden Rahmenprofils im Bereich des Rücksprungs 16 mit dem Rahmenprofil 2 verklebt.

Zudem zeigt das Adaptergehäuse 15 an die Position des Anzeigefeldes angepasst, eine Öffnung 18, die von außen mit einem leicht austauschbaren Abdeckglas 19 verschlossen ist. Das Abdeckglas 19 ist in einer Öffnung 20 in der Türbeplankung 1 angeordnet. Zudem ist das Adaptergehäuse 15 im Bereich eines umlaufenden Randes 21 der Türbeplankung 1, der die Öffnung 20 umgibt, von innen mit der Türbeplankung 1 verklebt.

Aus Figur 2 geht hervor, dass oberhalb des Abdeckglases 19 des Adaptergehäuses 15 ein Fenster 22 angeordnet ist. Dabei erstreckt sich die Einheit aus Abdeckglas 19 und Fenster 22 in vertikaler Richtung genausoweit, wie seitlich davon angeordnete Fensterbänder 23. Ein unterer Rand der Anzeigevorrichtung 3 bzw. des Abdeckglases 19 fluchtet mit einem anderen Rand der Fensterbänder 23.

## Patentansprüche

1. Wagenkasten für ein Schienenfahrzeug, mit einer Fahrzeugtür und einer von einer Außenseite des Wagenkastens aus ablesbaren Anzeigevorrichtung (3) für sich auf den Wagenkasten beziehende Fahrgastinformationen, wobei die Anzeigevorrichtung (3) in die Fahrzeugtür integriert ist, **dadurch gekennzeichnet, dass** die Fahrgasttür ein eine Ausnehmung für die Anzeigevorrichtung (3) umlaufendes Rahmenprofil (2) aufweist und ein Gehäusegrundkörper (4) der Anzeigevorrichtung (3), bezogen auf den Wagenkasten, auf einer Innenseite an dem umlaufenden Rahmenprofil (2) befestigt ist.

2. Wagenkasten nach Anspruch 1,
**dadurch gekennzeichnet, dass**
die Anzeigevorrichtung (3) rechtwinkelig ausgebildet ist und ein unterer Rand der Anzeigevorrichtung (3) mit einem unteren Rand eines Fensterbandes (23) des Wagenkastens fluchtet.

3. Wagenkasten nach Anspruch 1,
**dadurch gekennzeichnet, dass**
der Gehäusegrundkörper (4) der Anzeigevorrichtung (3) kastenförmig ausgebildet ist und mit einem Gehäusedeckel (13) zusammen wirkt, der eine Öffnung für ein Anzeigefeld der Anzeigevorrichtung (13) aufweist, wobei das Anzeigefeld auf einer Innenseite der Öffnung an dem Gehäusedeckel (13) befestigt ist.

4. Wagenkasten nach Anspruch 3,
**dadurch gekennzeichnet, dass**
das umlaufende Rahmenprofil (2) in Richtung auf die Anzeigevorrichtung (3) einen Rücksprung (16) aufweist und, bezogen auf den Wagenkasten, auf einer Innenseite des Rücksprungs (16) des Rahmenprofils (2) ein kastenförmiges Adaptergehäuse (15) befestigt ist, das auf einer Außenseite des Gehäusedeckels (13) der Anzeigevorrichtung (3) angeordnet ist und eine an die Position des Anzeigefeldes angepasste Öffnung aufweist, die von Außen mit einem Abdeckglas (19) verschlossen ist.

5. Wagenkasten nach Anspruch 4,
**dadurch gekennzeichnet, dass**
das Adaptergehäuse (15) zusätzlich umlaufend von Innen an einem Rand (21) einer Türbeplankung (1) befestigt ist.

6. Wagenkasten nach einem der Ansprüche 1 bis 5,
**dadurch gekennzeichnet, dass**
ein umlaufender Rand (10) eines Bodens (7) des Gehäusegrundkörpers (4) der Anzeigevorrichtung (3) in Richtung auf die Wagenkastenaußenseite abgewinkelt ist und zur Ausbildung einer Labyrinthdichtung (11) in eine umlaufende Nut (12) des Rahmenprofils (2) der Fahrgasttür eingreift.

## Claims

1. Carriage body for a rail vehicle, comprising a vehicle door and a display apparatus (3), which can be read from outside the carriage body, for passenger information relating to the carriage body, wherein the display apparatus (3) is integrated into the vehicle door, **characterized in that** the passenger door has a frame profile (2) which encircles a cavity for the display apparatus (3), and a housing main body (4) of the display apparatus (3) is fastened to the encircling frame profile (2), with respect to the carriage body, on an inner side.

2. Carriage body according to Claim 1,
**characterized in that**
the display apparatus (3) is of rectangular design, and a lower edge of the display apparatus (3) is in alignment with a lower edge of a strip window (23) of the carriage body.

3. Carriage body according to Claim 1,
**characterized in that**
the housing main body (4) of the display apparatus (3) is of box-like design and interacts with a housing cover (13) which has an opening for a display panel of the display apparatus (13), wherein the display panel is fastened to the housing cover (13) on an inner side of the opening.

4. Carriage body according to Claim 3,
**characterized in that**
the encircling frame profile (2) has a recess (16) in the direction of the display apparatus (3), and a box-like adapter housing (15) is fastened, with respect to the carriage body, on an inner side of the recess (16) of the frame profile (2), which adapter housing is arranged on an outer side of the housing cover (13) of the display apparatus (3) and has an opening which is matched to the position of the display panel and is closed by a glass cover (19) from the outside.

5. Carriage body according to Claim 4,
**characterized in that**
the adapter housing (15) is additionally fastened to an edge (21) of a door panel (1) in an encircling manner from the inside.

6. Carriage body according to one of Claims 1 to 5,
**characterized in that**
an encircling edge (10) of a base (7) of the housing main body (4) of the display apparatus (3) is angled in the direction of the carriage body outer side and engages into an encircling groove (12) of the frame profile (2) of the passenger door in order to form a labyrinth seal (11).

## Revendications

1. Caisse de véhicule ferroviaire, comprenant une portière de véhicule et, pouvant être lu du côté extérieur de la caisse, un dispositif d'affichage d'informations des passagers se rapportant à la caisse, le dispositif (3) d'affichage étant intégré à la portière du véhicule, **caractérisée en ce que** la portière de passager a un profil (2) de cadre entourant un évidement pour le dispositif (3) d'affichage et un corps (4) de base de boîtier du dispositif (3) d'affichage est, rapporté à la caisse, fixé d'un côté intérieur au profil (2) de cadre faisant le tour.

2. Caisse suivant la revendication 1,
**caractérisée en ce que**
le dispositif (3) d'affichage est rectangulaire et un bord inférieur du dispositif (3) d'affichage est à affleurement avec un bord inférieur d'une pommelle (23) de fenêtre de la caisse.

3. Caisse suivant la revendication 1,
**caractérisée en ce que**
le corps (4) de base du boîtier du dispositif (3) d'affichage est en forme de caisson et coopère avec un couvercle (13) de boîtier, qui a une ouverture pour un champ d'affichage du dispositif (3) d'affichage, le champ d'affichage étant fixé au couvercle (13) du boîtier d'un côté intérieur de l'ouverture.

4. Caisse suivant la revendication 3,
**caractérisée en ce que**
le profil (2) de cadre faisant le tour a un retour (16) et, rapporté à la caisse, un boîtier (15) d'adaptateur en forme de caisson est fixé à un côté intérieur du retour (16) du profil (2) de cadre, boîtier (15) qui est disposé sur un côté extérieur du couvercle (13) de boîtier du dispositif (3) d'affichage, et une ouverture adaptée à la position du champ d'affichage, ouverture qui est fermée de l'extérieur par une vitre (19) de recouvrement.

5. Caisse suivant la revendication 4,
**caractérisée en ce que**
le boîtier (15) d'adaptateur est fixé supplémentairement tout autour de l'intérieur sur un bord (21) d'un bas (1) de portière.

6. Caisse suivant l'une des revendications 1 à 5,
**caractérisée en ce que**
un bord (10) faisant tout le tour d'un fond (7) du corps (4) de fond de boîtier du dispositif (3) d'affichage est coudé dans la direction du côté extérieur de la caisse et, pour constituer un joint (11) à labyrinthe, pénètre dans une rainure (12) faisant le tour du profil (2) de cadre de la portière de passager.
